# EUROPÄISCHE PATENTSCHRIFT

(11) **EP 0 909 884 B1**
(45) Veröffentlichungstag und Bekanntmachung des Hinweises auf die Patenterteilung: **07.02.2001**
(21) Anmeldenummer: 98890294.6
(22) Anmeldetag: 13.10.1998
(51) Int. Cl.: F01M 1/16, F01M 1/20

(54) **Druckregelungsventil**
Pressure control valve
Valve de contrôle de pression

(30) Priorität: 16.10.1997 AT 175997
(43) Veröffentlichungstag der Anmeldung: 21.04.1999
(73) Patentinhaber: TCG UNITECH Aktiengesellschaft, 4560 Kirchdorf/Krems (AT)
(72) Erfinder: Heer, Siegfried, 4560 Kirchdorf/Krems (AT)
(74) Vertreter: Babeluk, Michael, Dipl.-Ing. Mag.

(56) Entgegenhaltungen:
- EP-A- 0 624 719
- FR-A- 2 292 858
- FR-A- 2 543 615
- FR-A- 2 556 775

## Beschreibung

Die vorliegende Erfindung betrifft ein Druckregelungsventil zur Regelung des Öldrucks in einem Ölversorgungssystem vorzugsweise einer Brennkraftmaschine mit innerer Verbrennung, mit einem ersten Arbeitsraum, der mit einer Ölleitung in Verbindung steht, mit einem zweiten Arbeitsraum, der mit einer Ölversorgungsleitung in Verbindung steht, und mit einem Steuerschieber, der im wesentlichen durch den Öldruck im ersten Arbeitsraum bewegbar ist, wobei der Steuerschieber bei Überschreiten eines ersten vorbestimmten Öldrucks im ersten Arbeitsraum die Absteueröffnung freigibt, über die Öl aus dem zweiten Arbeitsraum in ein Rücklaufsystem abgesteuert wird, und wobei der Steuerschieber ein als Kolben ausgebildetes Steuerelement aufweist, das durch den Öldruck im zweiten Arbeitsraum relativ zu einem Hauptkörper des Steuerschiebers in Axialrichtung bewegbar ist und das bei Überschreiten eines zweiten vorbestimmten Öldrucks im zweiten Arbeitsraum die Absteueröffnung freigibt, über die Öl aus dem zweiten Arbeitsraum in das Rücklaufsystem abgesteuert wird.

In dem Ölversorgungssystem von Maschinen, wie etwa dem Schmierölversorgungssystem einer Brennkraftmaschine mit innerer Verbrennung, ist es erforderlich, einen gewissen Systemdruck aufrecht zu erhalten. Da die Ölpumpe einer solchen Brennkraftmaschine jedoch im allgemeinen direkt von der Brennkraftmaschine selbst angetrieben wird, ist die Förderleistung der Ölversorgungspumpe stark von der Drehzahl der Brennkraftmaschine abhängig. Obgleich auch der Ölverbrauch von der Drehzahl abhängig ist, so sind doch diese Abhängigkeiten nicht vollständig gleichlaufend, so daß es erforderlich ist, die Ölpumpe für den ungünstigsten Fall auszulegen, um stets den minimal erforderlichen Öldruck aufrecht erhalten zu können. In anderen Betriebszuständen jedoch übersteigt dann die Ölfördermenge der Ölversorgungspumpe den tatsächlichen Bedarf, so daß der Öldruck übermäßig ansteigen würde. Um dies zu verhindern, sind allgemein in solchen Ölversorgungssystemen Druckregelungsventile vorgesehen.

Ein bekanntes Druckregelungsventil ist in der Weise aufgebaut, daß ein Zylinderraum mit dem Hauptölkanal der Arbeitsmaschine in Verbindung steht, wobei der Öldruck im Hauptölkanal einen Steuerschieber gegen die Wirkung einer Feder bewegt. Ein Arbeitsraum in diesem Druckregelungsventil steht mit einer Ölversorgungsleitung in Verbindung und besitzt eine Absteuerkante, die von dem Steuerschieber gesteuert wird. Wenn nun der Druck im Hauptölkanal einen vorbestimmten Wert übersteigt, erreicht eine Steuerkante des Steuerschiebers eine Absteueröffnung, so daß das Öl aus der Versorgungsleitung in ein Rücklaufsystem abgesteuert wird. Die Absteuerung erfolgt dabei solange, bis der Druck im Hauptölkanal soweit abgefallen ist, daß die Feder im Druckregelungsventil den Schieber soweit zurückstellt, daß die Absteueröffnung wieder verschlossen wird. Auf diese Weise ist es möglich, einen annähernd konstanten Öldruck im Hauptölkanal herzustellen. Es gibt jedoch Betriebszustände, wie etwa den Kaltstart bei extrem tiefen Temperaturen, bei denen das oben beschriebene Regelungssystem nicht ausreicht. Wenn die Strömungswiderstände durch extrem tiefe Temperaturen sehr groß sind, dann ist es möglich, daß unmittelbar nach der Ölpumpe übermäßig große Druckspitzen auftreten. obgleich an der Stelle des Hauptölkanals, an der der Öldruck für das Druckregelungsventil abgegriffen wird, der Druck noch nicht so groß ist, um das Druckregelungsventil zu öffnen. Aus diesem Grund sieht man üblicherweise in der Ölversorgungsleitung zusätzlich ein Druckbegrenzungsventil vor, um auch bei extremen Betriebszuständen eine Druckspitze vermeiden zu können, die zu Schäden in der Arbeitsmaschine führen kann.

Weiters ist aus der SU-A 969 922 ein Druckregelungsventil bekannt, bei dem in einem Schieber ein Kolben angeordnet ist. Durch eine Bewegung des Schiebers wird eine erste Steuerkante freigegeben, während durch eine Bewegung des Kolbens eine andere Steuerkante freigegeben wird. Die Herstellung eines solchen Ventils in der gewünschten Genauigkeit ist aufwendig, insbesonders was die beiden Steuerkanten betrifft.

Aufgabe der vorliegenden Erfindung ist es, das oben beschriebene System zu vereinfachen und insbesonders ein Druckregelungsventil zu schaffen, das eine sichere und zuverlässige Öldruckregelung in allen Betriebszuständen ermöglicht, ohne zusätzliche Bauelemente zu benötigen. Insbesonders soll auf eine leichte und genaue Herstellbarkeit Bedacht genommen werden.

Erfindungsgemäß wird dies dadurch gelöst, daß der Hauptkörper eine Führungsstange aufweist, auf der der Kolben in Axialrichtung verschiebbar geführt ist, und daß der Steuerschieber sowohl bei Überschreiten des ersten vorbestimmten Öldrucks im ersten Arbeitsraum als auch bei Überschreiten des zweiten vorbestimmten Öldrucks im zweiten Arbeitsraum die Absteueröffnung über die gleiche Steuerkante freigibt. Wesentlich an der vorliegenden Erfindung ist, daß das Druckregelungsventil die Funktion eines Druckbegrenzungsventils zusätzlich übernimmt und dieses überflüssig macht, ohne zusätzlichen Bauraum zu benötigen, und dies bei minimalem baulichem Mehraufwand gegenüber einem bekannten Druckregelungsventil. Insbesonders werden durch die vorliegende Erfindung keine zusätzliche Leitungsverbindungen oder dergleichen benötigt.

Eine besonders einfache bauliche Realisierung des erfindungsgemäßen Druckregelungsventils ist dadurch gegeben, daß vorzugsweise der Hauptkörper des Steuerschiebers einen Bund aufweist, der den ersten Arbeitsraum vom zweiten Arbeitsraum trennt. Besonders günstig ist es dabei, wenn das Steuerelement als Kolben ausgebildet ist, der auf einer Führungsstange des Hauptkörpers in Axialrichtung im Bezug auf den Hauptkörper des Steuerschiebers bewegbar ist.

In einer bevorzugten Ausführungsvariante der vorliegenden Erfindung ist vorgesehen, daß der Hauptkörper einen Anschlag aufweist, der den Kolben in Richtung der Aufsteuerung der Absteueröffnung mitnimmt. Während der normalen Funktion als Druckregelungsventil liegt dabei der Kolben stets am Anschlag an. Lediglich bei Vorliegen extremer Betriebszustände, die ein Ansprechen eines Druckbegrenzungsventils erforderlich machen würden, hebt der Kolben vom Anschlag ab, um dadurch die Funktion der Druckbegrenzung zu ergeben.

Grundsätzlich sind verschiedene Ausführungsvarianten der Erfindung denkbar. In einer bevorzugten Ausführungsvariante der Erfindung ist eine erste Feder zwischen dem Kolben und einer ventilfesten Stützfläche angeordnet, während eine zweite Feder zwischen dem Hauptkörper und dem Kolben angeordnet ist. Die erste Feder dient dabei der Rückstellung des Steuerschiebers im normalen Betrieb als Druckregelungsventil. Die zweite Feder drückt den Kolben gegen den Anschlag. Wenn der Druck im zweiten Arbeitsraum einen Wert übersteigt, der auf den Kolben eine solche Kraft ausübt, die größer ist als die Summe der Vorspannkräfte der ersten und der zweiten Feder, dann hebt der Kolben von dem Anschlag ab und gibt die Absteueröffnung frei. Vorzugsweise sind dabei die erste und die zweite Feder koaxial ineinander angeordnet. Dies ergibt eine besonders platzsparende Ausführung des erfindungsgemäßen Ventils.

Alternativ zu der oben beschriebenen Ausführungsvariante ist es auch möglich, die erste und die zweite Feder übereinander anzuordnen, so daß die erste Feder den Hauptkörper nach oben vorspannt, während die zweite Feder eine Vorspannkraft zwischen Hauptkörper und Kolben ergibt. Bei dieser Ausführungsvariante wird die Druckbegrenzungsfunktion des Ventils dann ausgelöst, wenn der Druck im zweiten Arbeitsraum die Vorspannkraft der zweiten Feder allein übersteigt.

Eine weitere Vereinfachung des Aufbaus des erfindungsgemäßen Druckregelungsventils ist dadurch gegeben, daß der Bund und der Kolben in einer gemeinsamen Bohrung in Axialrichtung beweglich angeordnet sind.

In der Folge wird die vorliegende Erfindung anhand der in den Figuren dargestellten Ausführungsbeispiele näher erläutert.

Es zeigen:
- Fig. 1: einen Längsschnitt durch eine erfindungsgemäßes Druckregelungsventil in einer ersten Arbeitsstellung und
- Fig. 2 und 3: weitere Arbeitsstellungen des Druckregelungsventils von Fig. 1.

Das erfindungsgemäße Druckregelungsventil besteht aus einem Gehäuse 1, in dem eine zylindrische Bohrung 2 vorgesehen ist. Ein Steuerschieber 3 besteht aus einem Hauptkörper 4 und einem Kolben 5. Ein Bund 19 des Hauptkörpers 4 trennt einen ersten Arbeitsraum 6 von einem zweiten Arbeitsraum 7. Der erste Arbeitsraum 6 steht über einen Anschluß 8 mit einem nicht näher dargestellten Hauptölkanal einer ebenfalls nicht dargestellten Brennkraftmaschine in Verbindung. Der Druck im Arbeitsraum 6 übt eine nach unten gerichtete Kraft auf den Steuerschieber 3 aus, die proportional zum Druck im Hauptölkanal ist.

Der zweite Arbeitsraum 7 steht über eine schematisch mit 9 angedeutete Ausnehmung mit einer Ölversorgungsleitung in Verbindung, über die die Brennkraftmaschine von einer Ölpumpe mit Schmieröl versorgt wird. Auch diese Bauteile sind nicht dargestellt. Unterhalb der Öffnung 9 ist eine Absteueröffnung 10 vorgesehen, die von einer Steuerkante 11 des Kolbens 5 gesteuert wird. Die Absteueröffnung 10 steht mit einem Rücklaufsystem der Ölversorgung in Verbindung.

Ein in den Zylinder eingeschraubtes Verschlußelement 12 besitzt eine Stützfläche 13, an der sich eine erste Feder 14 abstützt. Die erste Feder 14 liegt weiters an der Unterseite des Kolbens 5 an, um diesen nach oben vorzuspannen. Am unteren Ende des Hauptkörpers 4 des Steuerschiebers 3 ist weiters ein Seegerring 15 angebracht, der eine Stützscheibe 16 trägt. An der Stützscheibe 16 stützt sich eine zweite Feder 17 ab, die ebenfalls den Kolben 5 nach oben vorspannt.

In der Folge wird die Arbeitsweise des erfindungsgemäßen Druckregelungsventils erklärt werden.

In der Fig. list ein Zustand dargestellt, in dem der Druck im Hauptölkanal unterhalb eines vorbestimmten Sollwerts liegt. Auch der Druck in der Ölversorgungsleitung liegt unterhalb eines vorbestimmten Maximalwerts, der größer ist als der Sollwert im Hauptölkanal. Daher reicht der Druck im ersten Arbeitsraum 6 nicht aus, den Schieber 3 gegen den Widerstand der ersten Feder 14 nach unten zu drücken. In gleicher Weise reicht der Druck im zweiten Arbeitsraum 7 nicht aus, den Kolben 5 vom Anschlag 18 abzuheben. Aus diesen Gründen befindet sich der Kolben 5 in seiner oberen Endlage, in der die Absteueröffnung 10 verschlossen ist.

In der Fig. 2 ist ein Fall dargestellt, der beispielsweise einem Kaltstart bei extrem tiefen Temperaturen entspricht. Dabei ist der Druck in der Ölversorgungsleitung sehr groß, zufolge der Strömungswiderstände ist jedoch der Druck im Hauptölkanal noch nicht soweit angestiegen, um den Schieber 3 des Druckregelungsventils nach unten zu bewegen. Um Schäden in der Brennkraftmaschine zufolge des zu hohen Öldrucks in der Ölversorgungsleitung zu verhindern, muß in diesem Zustand eine Druckbegrenzung durchgeführt werden. Der hohe Druck in dem zweiten Arbeitsraum 7 bewirkt, daß der Kolben 5 gegen die Vorspannkräfte der ersten und der zweiten Feder 14 bzw. 17 vom Anschlag 18 abhebt, um am Hauptkörper 4 des Steuerschiebers 3 nach unten gleitet. Dadurch gibt die Steuerkante 11 des Kolben 5 die Absteueröffnung 10 frei, wodurch Öl aus der Ölversorgungsleitung in das Rücklaufsystem abgesteuert wird. Erst wenn der Öldruck in dem zweiten Arbeitsraum 7 unter den maximal zulässigen Wert gefallen ist, kann der Kolben 5 durch die Federkraft wieder nach oben bewegt werden. Schäden an der Brennkraftmaschine durch einen zu hohen Öldruck können auf diese Weise sicher vermieden werden.

In der Fig. 3 ist ein Zustand dargestellt, in dem der Druck im Hauptölkanal einen vorbestimmten Sollwert erreicht oder überstiegen hat, während sich der Druck in der Ölversorgungsleitung innerhalb des zulässigen Bereichs bewegt. Der Öldruck im ersten Arbeitsraum 6 multipliziert mit der Querschnittsfläche des Bundes 19 des Steuerschiebers 3 ergibt eine Kraft, die die Vorspannkraft der ersten Feder 14 übersteigt. Dadurch wird der Steuerschieber 3 soweit nach unten bewegt, daß die Steuerfläche 11 des Kolbens 5 die Absteueröffnung 10 freigibt. Dadurch wird solange Öl aus der Ölversorgungsleitung über die Absteueröffnung 10 abgesteuert bis der Druck im Hauptölkanal den Sollwert erreicht hat oder unter diesen fällt.

Eine Belüftungsöffnung 20 dient zur Belüftung des Raumes unterhalb des Kolbens 5, in dem die Federn 14 und 17 angeordnet sind.

Die vorliegende Erfindung entspricht baulich weitestgehend einem bekannten Druckregelungsventil. Unterschiedlich ist lediglich, daß der Kolben 5 relativ zum Hauptkörper 4 des Steuerschiebers 3 beweglich ausgeführt ist, und daß die zweite Feder 17 zur Vorspannung des Kolbens 5 gegenüber dem Hauptkörper 4 des Steuerschiebers 3 vorgesehen ist. Dadurch ist es möglich, beispielsweise das Gehäuse 1 mit der Öffnung 9 und der Absteueröffnung 10 unverändert von einem bekannten Druckregelungsventil zu übernehmen. Lediglich der Steuerschieber 3 muß in der erfindungsgemäßen Weise ausgebildet werden. Auf diese Weise kann mit einem minimalen Aufwand eine zusätzliche Funktion erzielt werden, die ein anderes Bauelement, nämlich ein separates Druckbegrenzungsventil überflüssig macht. Besonders vorteilhaft ist dabei, daß die zusätzliche Funktion keine Vergrößerung des Bauraum und nahezu kein zusätzliches Gewicht bewirkt.

## Patentansprüche

1. Druckregelungsventil zur Regelung des Öldrucks in einem Ölversorgungssystem vor- zugsweise einer Brennkraftmaschine mit innerer Verbrennung, mit einem ersten Ar- ; beitsraum (6), der mit einer Ölleitung in Verbindung steht, mit einem zweiten Arbeits- raum (7), der mit einer Ölversorgungsleitung in Verbindung steht, und mit einem Steu- erschieber (3), der im wesentlichen durch den Öldruck im ersten Arbeitsraum (6) bewegbar ist, wobei der Steuerschieber (3) bei Überschreiten eines ersten vorbestimmten Öldrucks im ersten Arbeitsraum (6) eine Absteueröffnung (10) freigibt, über die Öl aus dem zweiten Arbeitsraum (7) in ein Rücklaufsystem abgesteuert wird, und wobei der Steuerschieber (3) ein als Kolben (5) ausgebildetes Steuerelement aufweist, das durch den Öldruck im zweiten Arbeitsraum (7) relativ zu einem Hauptkörper (4) des Steuerschiebers (3) in Axialrichtung bewegbar ist und das bei Überschreiten eines zweiten vorbestimmten Öldrucks im zweiten Arbeitsraum (7) die Absteueröffnung (10) freigibt, über die Öl aus dem zweiten Arbeitsraum (7) in das Rücklaufsystem abgesteuert wird, **dadurch gekennzeichnet,** daß der Hauptkörper (4) eine Führungsstange aufweist, auf der der Kolben (5) in Axialrichtung verschiebbar geführt ist, und daß der Steuerschieber (3) sowohl bei Überschreiten des ersten vorbestimmten Öldrucks im ersten Arbeitsraum (6) als auch bei Überschreiten des zweiten vorbestimmten Öldrucks im zweiten Arbeitsraum (7) die Absteueröffnung (10) über die gleiche Steuerkante (11) freigibt.

2. Druckregelungsventil nach Anspruch 1, **dadurch gekennzeichnet,** daß der Hauptkörper (4) des Steuerschiebers (3) einen Bund (19) aufweist, der den ersten Arbeitsraum (6) vom zweiten Arbeitsraum (7) trennt.

3. Druckregelungsventil nach einem der Ansprüche 1 oder 2, **dadurch gekennzeichnet,** daß das Steuerelement als Kolben (5) ausgebildet ist, der auf einer Führungsstange des Hauptkörpers (4) in Axialrichtung im Bezug auf den Hauptkörper (4) des Steuerschiebers (3) bewegbar ist.

4. Druckregelungsventil nach Anspruch 3, **dadurch gekennzeichnet,** daß der Kolben (5) eine Steuerkante (11) aufweist, die mit der Absteueröffnung (10) zusammenwirkt.

5. Druckregelungsventil nach einem der Ansprüche 3 oder 4, **dadurch gekennzeichnet,** daß der Hauptkörper (4) einen Anschlag (18) aufweist, der den Kolben (5) in Richtung der Aufsteuerung der Absteueröffnung (10) mitnimmt.

6. Druckregelungsventil nach einem der Ansprüche 3 bis 5, **dadurch gekennzeichnet,** daß eine erste Feder (14) zwischen Kolben (5) und einer ventilfesten Stützfläche (13) vorgesehen ist, die den Kolben (5) entgegengesetzt zur Richtung der Aufsteuerung der Absteueröffnung (10) vorspannt.

7. Druckregelungsventil nach einem der Ansprüche 3 bis 5, **dadurch gekennzeichnet,** daß eine erste Feder (14) zwischen Hauptkörper (4) des Steuerschiebers(3) und einer ventilfesten Stützfläche (13) vorgesehen ist, die den Kolben (5) entgegengesetzt zur Richtung der Aufsteuerung der Absteueröffnung (10) vorspannt.

8. Druckregelungsventil nach einem der Ansprüche 3 bis 7, **dadurch gekennzeichnet,** daß eine zweite Feder (17) zwischen dem Hauptkörper (4) des Steuerschiebers (3) und dem Kolben (5) vorgesehen ist.

9. Druckregelungsventil nach Anspruch 8, **dadurch gekennzeichnet,** daß die erste und die zweite Feder (14, 17) koaxial zueinander angeordnet sind.

10. Druckregelungsventil nach einem der Ansprüche 3 bis 9, **dadurch gekennzeichnet,** daß der Bund (19) und der Kolben (5) in einer gemeinsamen Bohrung (2) in Axialrichtung beweglich angeordnet sind.

## Claims

1. A pressure control valve for regulating the oil pressure in an oil supply system, preferably of an internal combustion engine, with a first working chamber (6) which is in connection with an oil line, with a second working chamber (7) which is in connection with an oil supply line, and with a control slide valve (3) which is substantially movable by the oil pressure in the first working chamber (6), with the control slide valve (3) releasing the throttling aperture (10) when exceeding a first predetermined oil pressure in the first working chamber (6), through which the oil from the second working chamber (7) is released into a recirculation system, and with the control slide valve (3) having a control element arranged as a piston (5) which is movable in the axial direction by the oil pressure in the second working chamber (7) relative to a main body (4) of the control slide valve (3) and which on exceeding a second predetermined oil pressure in the second working chamber (7) releases the throttling aperture (10) through which oil from the second working chamber (7) is released into the recirculation system, **characterized in that** the main body (4) is provided with a guide rod on which the piston (5) is displaceably held in the axial direction and that the control slide valve (3) will release the throttling aperture (10) via the same control edge (11) both when exceeding the first predetermined oil pressure in the first working chamber (6) as well as when exceeding the second predetermined oil pressure in the second working chamber (7).

2. A pressure control valve according to claim 1, **characterized in that** the main body (4) of the control slide valve (3) is provided with a collar (19) which separates the first working chamber (6) from the second working chamber (7).

3. A pressure control valve according to one of the claims 1 or 2, **characterized in that** the control element is arranged as a piston (5) which is movable in the axial direction relative to the main body (4) of the control slide valve (3) on a guide rod of the main body (4).

4. A pressure control valve according to claim 3, **characterized in that** the piston (5) comprises a control edge (11) which co-operates with the throttling aperture (10).

5. A pressure control valve according to one of the claims 3 or 4, **characterized in that** the main body (4) is provided with a stop (18) which entrains the piston (5) in the direction of the opening of the throttling aperture (10).

6. A pressure control valve according to one of the claims 3 to 5, **characterized in that** a first spring (14) is provided between the piston (5) and a supporting surface (13) fixed with the valve, which spring pretensions the piston (5) opposite of the direction of the opening of the throttling aperture (10).

7. A pressure control valve according to one of the claims 3 to 5, **characterized in that** a first spring (14) is provided between the main body (4) of the control slide valve (3) and a supporting surface (13) fixed with the valve, which spring pretensions the piston (5) opposite of the direction of the opening of the throttling aperture (10).

8. A pressure control valve according to one of the claims 3 to 7, **characterized in that** a second spring (17) is provided between the main body (4) of the control slide valve (3) and the piston (5).

9. A pressure control valve according to claim 8, **characterized in that** the first and the second spring (14, 17) are arranged coaxially with respect to one another.

10. A pressure control valve according to one of the claims 3 to 9, **characterized in that** the collar (19) and the piston (5) are movably arranged in the axial direction in a common bore (2).

## Revendications

1. Soupape de régulation de pression, pour la régulation de la pression d'huile dans un système d'alimentation en huile, de préférence d'un moteur de combustion interne, avec un premier espace de travail (6), relié à une conduite d'huile, avec un deuxième espace de travail (7) relié à une conduite d'alimentation en huile et avec un poussoir de commande (3), déplaçable essentiellement par la pression d'huile régnant dans le premier espace de travail (6), le poussoir de commande (3), en cas de dépassement d'une première pression d'huile prédéterminée dans un espace de travail (6), libérant un orifice d'évacuation commandée (10), par l'intermédiaire duquel de l'huile est évacuée de façon commandée depuis le deuxième espace de travail (7), dans un système de recirculation et le poussoir de commande (3) présentant un élément de commande réalisé sous forme de piston (5), qui est déplaçable en direction axiale du fait de la pression d'huile régnant dans le deuxième espace de travail (7) par rapport à un corps principal (4) du poussoir de commande (3) et qui, en cas de dépassement d'une deuxième pression d'huile prédéterminée dans un deuxième espace de travail (7) libère l'orifice d'évacuation commandée (10), par l'intermédiaire duquel de l'huile est évacuée de façon commandée dans le système de recirculation, depuis le deuxième espace de travail (7), caractérisée en ce que le corps principal (4) présente une tige de guidage sur laquelle le piston (5) est guidé de façon déplaçable en direction axiale, et en ce que le poussoir de commande (3), tant en cas de dépassement d'une première pression d'huile prédéterminée dans le premier espace de travail (6), qu'également en cas de dépassement de la deuxième pression d'huile prédéterminée dans le deuxième espace de travail (7), libère l'orifice d'évacuation commandée (10), par l'intermédiaire de la même arête de commande (11).

2. Soupape de régulation de pression selon la revendication 1, caractérisée en ce que le corps principal (4) du poussoir de commande (3) présente une collerette (19) qui assure la séparation entre le premier espace de travail (6) et le deuxième espace de travail (7).

3. Soupape de régulation de pression selon l'une des revendications 1 ou 2, caractérisée en ce l'élément de commande est réalisé sous la forme de piston (5), déplaçable direction axiale sur une tige de piston du corps principal (4) par rapport au corps principal (4) du poussoir de commande (3).

4. Soupape de régulation de pression selon la revendication 3, caractérisée en ce que le piston (5) présente une arête de commande (11) coopérant avec l'orifice d'évacuation commandée (10).

5. Soupape de régulation de pression selon l'une des revendications 3 ou 4, caractérisée en ce que le corps principal (4) présente une butée (18) entraînant le piston (5) en direction de la commande d'ouverture de l'orifice d'évacuation commandée (10).

6. Soupape de régulation de pression selon l'une des revendications 3 à 5, caractérisée en ce qu'un premier ressort (14) est prévu entre le piston (5) et une face d'appui (13) solidaire de la soupape, ressort qui précontraint le piston (5) dans le sens inverse de la direction de la commande d'ouverture de l'orifice d'évacuation commandée (10)

7. Soupape de régulation de pression selon l'une des revendications 3 à 5, caractérisée en ce qu'un premier ressort (14) est prévu entre le corps principal (4) du poussoir de commande (3) et une face d'appui (13) solidaire de la soupape, ressort qui précontraint le piston (5) dans le sens inverse de la direction de la commande d'ouverture de l'orifice d'évacuation commandée (10).

8. Soupape de régulation de pression selon l'une des revendications 3 à 7, caractérisée en ce qu'un deuxième ressort (17) est prévu entre le corps principal (4) du poussoir de commande (3) et le piston (5).

9. Soupape de régulation de pression selon la revendication 8, caractérisée en ce que le premier et le deuxième ressorts (14, 17) sont disposés coaxialement l'un par rapport à l'autre.

10. Soupape de régulation de pression selon l'une des revendications 3 à 9, caractérisée en ce que la collerette (19) et le piston (5) sont disposés mobiles en direction axiale dans un perçage ou alésage (2) commun.
